# EUROPÄISCHE PATENTSCHRIFT

(11) **EP 3 000 942 B1**
(45) Veröffentlichungstag und Bekanntmachung des Hinweises auf die Patenterteilung: **15.03.2017**
(21) Anmeldenummer: 14186393.6
(22) Anmeldetag: 25.09.2014
(51) Int. Cl.: E02D 7/10, E02D 7/12

(54) **Rammgerät und Verfahren zum Einrammen eines Pfahlelementes in den Boden**
Ramming device and method for ramming a pile element into the ground
Appareil de battage et procédé de battage d'un élément de pieu dans le sol

(43) Veröffentlichungstag der Anmeldung: 30.03.2016
(73) Patentinhaber: BAUER Maschinen GmbH, 86529 Schrobenhausen (DE)
(72) Erfinder: Korherr, Werner, 86669 Königsmoos (DE); Heilgemeir, Jürgen, 86574 Petersdorf (DE); Meixner, Michael, 85122 Hofstetten (DE)
(74) Vertreter: Wunderlich, Rainer

(56) Entgegenhaltungen:
- GB-A- 771 037
- US-A- 2 134 989

## Beschreibung

Die Erfindung betrifft ein Rammgerät zum Einrammen eines Pfahlelementes in den Boden mit einem Mast, einer angetriebenen Hammereinheit, welche entlang des Mastes verfahrbar gelagert ist und in einem unteren Bereich eine Rammhaube aufweist, welche zum Aufnehmen eines Kopfbereiches des einzurammenden Pfahlelementes ausgebildet ist, einer Hauptwinde mit Hauptseil, welches mit der Hammereinheit zum Verfahren der Hammereinheit entlang des Mastes verbunden ist, und einer Hilfswinde mit Hilfsseil, welches über den Mast geführt ist und mit einem einzurammenden Pfahlelement verbindbar ist, wobei mittels der Hilfswinde das einzurammende Pfahlelement von einer liegenden Position in eine etwa vertikale Rammposition aufstellbar ist, bei welcher der Kopfbereich des Pfahlelementes in der Rammhaube der Hammereinheit aufgenommen ist, gemäß dem Oberbegriff des Anspruchs 1.

Die Erfindung betrifft weiterhin ein Verfahren zum Einrammen eines Pfahlelementes in den Boden, wobei ein Kopfbereich des Pfahlelementes in einer Rammhaube an einer Unterseite einer angetriebenen Hammereinheit angeordnet wird, welche mittels einer Hauptwinde mit einem Hauptseil entlang eines Mastes verfahren wird und das Pfahlelement in einer etwa vertikalen Rammposition in den Boden einrammt, wobei das Pfahlelement mittels einer Hilfswinde mit Hilfsseil von einer liegenden Position in die etwa vertikale Rammposition aufgestellt wird, bei welcher der Kopfbereich des Pfahlelementes in der Rammhaube der Hammereinheit aufgenommen ist, gemäß dem Oberbegriff des Anspruchs 7.

Derartige Rammgeräte und derartige Verfahren sind z.B. aus der DE 100 37 192 A2 bekannt und werden bei Gründungsmaßnahmen eingesetzt, bei welchen Pfahlelemente in einen relativ weichen Boden eingetrieben werden. Hierzu weist das Rammgerät eine Hammereinheit auf, welche abhängig von der Antriebsart ein sogenannter Diesel-Hammer oder ein Hydraulik-Hammer sein kann. Die Hammereinheit erzeugt Schlagimpulse, welche auf den Kopfbereich eines Pfahlelementes aufgebracht werden, so dass das Pfahlelement in den Boden eingetrieben wird.

Für ein derartiges Einrammen ist es erforderlich, das Pfahlelement zunächst in eine etwa vertikale Rammposition zu bringen, bei welcher ein oberer Kopfbereich des Pfahlelementes in einer Rammhaube der Hammereinheit aufgenommen ist. Über die topfartige Rammhaube werden die Schlagimpulse auf das Pfahlelement übertragen.

Die Pfahlelemente, welche üblicherweise aus Stahl oder Beton gebildet sind, müssen dabei zunächst aus einer typischerweise liegenden Transort- oder Lagerposition in die vertikale Betriebs- oder Rammposition aufgestellt werden. Hierzu befindet sich am Mast des Rammgerätes eine Hilfswinde mit einem Hilfsseil, dessen freies Ende in einem oberen Bereich des Pfahlelementes befestigt wird, so dass das Pfahlelement aus der liegenden Position mit der Hilfswinde in die vertikale Rammposition aufgestellt werden kann.

Dieses Aufstellen des Pfahlelementes und auch das notwendige Einfädeln des Kopfes des Pfahlelementes in die Rammhaube erfordert von einem Bediener große Erfahrung und Geschicklichkeit. Neben einer Steuerung der Hilfswinde ist es teilweise erforderlich, das Pfahlelement von Hand in die genaue Position unterhalb der Hammereinheit zu bringen. Zudem muss für ein Einfädeln in die Rammhaube neben der Hilfswinde auch die Position der Hammereinheit am Mast über eine Hauptwinde koordiniert verstellt werden.

Diese Einfädelarbeiten sind zeit- und personalaufwändig, wobei zudem Justierarbeiten des Pfahlelementes von Hand im unmittelbaren Arbeitsbereich des Rammgerätes aus Gründen der Betriebssicherheit möglichst zu vermeiden sind.

Zudem besteht bei einem Aufstellen des Pfahlelementes in die Rammposition mittels der Hilfswinde die Gefahr, dass das bis zu 10 m und mehr lange Pfahlelement an dem Hilfsseil in ein Schwingen oder Pendeln gerät. Ein pendelndes Pfahlelement kann das Rammgerät beschädigen oder die Verbindung zum Hilfsseil kann sich lösen, was ebenso zu Sach- oder gar Personenschäden führen kann.

Der Erfindung liegt die **Aufgabe** zugrunde, ein Rammgerät und ein Verfahren zum Einrammen eines Pfahlelementes anzugeben; mit welchen ein effizienter und besonders sicherer Betrieb möglich ist.

Die Aufgabe wird zum einen durch ein Rammgerät mit den Merkmalen des Anspruchs 1 und zum anderen mit einem Verfahren mit den Merkmalen des Anspruchs 7 gelöst. Bevorzugte Ausführungen der Erfindung sind in den jeweils abhängigen Ansprüchen angegeben.

Das erfindungsgemäße Rammgerät ist dadurch gekennzeichnet, dass eine Steuereinrichtung zum gleichzeitigen automatischen Steuern der Hauptwinde und der Hilfswinde vorgesehen ist und dass beim Aufstellen des einzurammenden Pfahlelementes die Hauptwinde und die Hilfswinde durch die Steuereinrichtung gesteuert sind, so dass die Hammereinheit von einer unteren Anfangsposition am Mast durch die Hauptwinde verfahrbar ist und der Kopfbereich des Pfahlelementes während des Aufstellens mittels der Hilfswinde an der Rammhaube mit einer vorgebbaren Andruckkraft anliegt.

Ein erster Aspekt der Erfindung besteht darin, dass beim Aufstellen des Pfahlelementes aus einer liegenden Position in die Rammposition ein Kopfbereich des Pfahlelementes an der Rammhaube der Hammereinheit definiert anliegt. Damit befindet sich das Pfahlelement während des Aufstellens stets in Kontakt einerseits mit dem Boden und andererseits mit der Rammhaube. Durch diese mehrfache Kontaktierung wird der Gefahr eines Schwingens des Pfahlelementes beim Aufstellen wirksam vorgebeugt.

Ein weiterer Aspekt der Erfindung liegt darin, dass das Anliegen des Pfahlelementes an der Rammhaube mit einer definierten Andruckkraft während des Aufstellens durch ein gleichzeitiges automatisches Steuern der Hauptwinde zum Verstellen der Hammereinheit und der Hilfswinde zum Verstellen des Pfahlelementes durch eine Steuereinrichtung gesteuert wird. Dies gewährleistet einen effizienten, zuverlässigen und damit sicheren Betrieb beim Aufstellen des Pfahlelementes. Im Sinne der Erfindung ist die vorgebbare Andruckkraft kein einzelner Kraftwert, sondern vorzugsweise ein Kraftwertbereich, welcher durch einen unteren Minimalwert und einen oberen Maximalwert vorgegeben wird. Der Minimalwert muss dabei so groß sein, dass das Pfahlelement während des Aufstellens sicher an der Rammhaube verbleibt, während der Maximalwert so gewählt ist, dass durch die Andruckkraft die Rammhaube nicht beschädigt wird.

Eine bevorzugte Ausführungsform der Erfindung besteht darin, dass die Steuereinrichtung eine Eingabeeinrichtung zum Einstellen der Andruckkraft aufweist. Die Eingabeeinrichtung kann dabei zweckmäßigerweise ein einfacher Regler oder ein Potentiometer sein, mit welchem ein Bediener die Hilfswinde und/oder die Hauptwinde so steuert, dass eine gewünschte Andruckkraft des Pfahlelementes an der Rammhaube bewirkt wird. Neben einer derartigen stufenlos einstellbaren Eingabeeinrichtung können auch Vorgabetasten mit Standardandruckkraftwerten vorgegeben sein. Grundsätzlich ist es auch möglich, eine Tastatur vorzusehen, so dass die Andruckkraft numerisch vorgebbar ist.

Grundsätzlich können die Winden beliebig angetrieben sein. Eine besonders zweckmäßige Ausführungsform der Erfindung ergibt sich dadurch, dass die Hauptwinde und die Hilfswinde jeweils einen Hydraulikmotor aufweisen und dass durch die Steuereinrichtung die Zuführung von Hydraulikfluid in einen der Hydraulikmotoren oder in beiden Hydraulikmotoren zum Einstellen der Andruckkraft gesteuert ist. Zum einen sind Hydraulikmotoren besonders kompakt und ermöglichen eine effiziente Kraftaufbringung. Die Steuerung durch Veränderung der Zuführung von Hydraulikfluid zu einem Hydraulikmotor, etwa durch Änderung des Volumenstromes oder des Hydraulikdruckes, ermöglichen zum anderen eine schnelle und genaue Steuerung der Windenantriebe.

Eine vorteilhafte Weiterbildung der Erfindung ergibt sich dadurch, dass zur Steuerung des mindestens einen Hydraulikmotors in einer Zuführleitung ein hydraulisches Druckregelventil angeordnet ist, welches über die Steuereinrichtung betätigbar ist. Vorzugsweise befindet sich das hydraulische Druckregelventil lediglich in der Zuführung zu einem Hydraulikmotor, insbesondere zu dem Hydraulikmotor der Hauptwinde. Hierdurch lässt sich die Drehgeschwindigkeit und/oder die Zugkraft der Winde sehr genau einstellen.

Gemäß einer weiteren Ausführungsform der Erfindung ist es vorteilhaft, dass beim Aufstellen des Pfahlelementes die Hilfswinde mit einer größeren Drehgeschwindigkeit und/oder Zugkraft als die Drehgeschwindigkeit beziehungsweise Zugkraft der Hauptwinde betrieben ist. Hierdurch wird erreicht, dass das Pfahlelement stets mit der gewünschten Andruckkraft zuverlässig an der Rammhaube der Hammereinheit anliegt. Insbesondere wird so vermieden, dass die Hammereinheit durch die Hauptwinde zu schnell nach oben verfahren wird und der Kopfbereich des Pfahlelementes den Kontakt mit der Rammhaube verliert. Zudem ist die Hilfswinde so zu steuern oder einzustellen, dass eine Spitze des Pfahlelementes sich am Boden abstützt.

Eine weitere Verbesserung der Bedienbarkeit wird nach einer Ausführungsform der Erfindung dadurch erreicht, dass die Steuereinrichtung einen Schalter aufweist, mit welchem zwischen einer Einzelsteuerung von Hauptwinde und Hilfswinde und einer gemeinsamen automatischen Steuerung umgeschaltet werden kann. Die Steuereinrichtung kann dabei eine tragbare manuelle Einheit aufweisen, an welcher die Eingabeeinrichtung und der Schalter angeordnet sind. Es besteht so für einen Bediener weiter die Möglichkeit, die Hauptwinde und damit die Hammereinheit und die Hilfswinde und damit das Pfahlelement weiterhin unabhängig voneinander zu bedienen und zu verstellen. Für ein sicheres und zuverlässiges Aufstellen kann der Bediener jedoch auf die automatische Steuerung umschalten, so dass nach einem anfänglichen Justieren und Anlegen des Kopfbereiches des Pfahlelementes an der Rammhaube ein automatisches Aufstellen und Einfädeln des Pfahlelementes an der Hammereinheit durchgeführt wird.

Das erfindungsgemäße Verfahren zum Einrammen eines Pfahlelementes in den Boden ist dadurch gekennzeichnet, dass beim Aufstellen des einzurammenden Pfahlelementes die Hauptwinde und die Hilfswinde gleichzeitig durch eine Steuereinrichtung automatisch gesteuert werden, so dass der Kopfbereich des Pfahlelementes während des Aufstellens an den Rammhaube mit einer vorgebbaren Andruckkraft anliegt.

Das Verfahren kann insbesondere durch das vorausgehend beschriebene Rammgerät durchgeführt werden. Es können mit dem erfindungsgemäßen Verfahren die vorausgehend beschriebenen Vorteile erzielt werden.

Grundsätzlich kann eine fest vorgegebene Andruckkraft in der Steuereinrichtung hinterlegt sein. Bevorzugt ist es nach einer Variante der Erfindung, dass die Andruckkraft mittels der Steuereinrichtung eingestellt wird. Dies kann über einen Regler, insbesondere ein Potentiometer, oder über ein numerisches Eingabefeld erfolgen. Die Andruckkraft kann so an unterschiedliche Größen und Gewichte des Pfahlelementes angepasst werden.

Zur Druckeinstellung besteht eine vorteilhafte Ausführungsvariante der Erfindung darin, dass zum Einstellen der Andruckkraft die Hilfswinde betätigt und das Pfahlelement an die Rammhaube angedrückt wird, während die Hauptwinde stillsteht und die Hammereinheit sich in einer unteren Anfangsposition an dem Mast befindet und dass anschließend durch die Steuereinrichturig die Hauptwinde und die Hilfswinde betätigt werden, wobei die Hammereinheit von der unteren Anfangsposition entlang des Mastes in eine obere Rammposition verfahren wird, während das Pfahlelement kontinuierlich an die Rammhaube angedrückt wird. Das Einstellen der Andruckkraft kann also in der Praxis durch den Bediener durch ein einfaches Justieren und Andrücken des Pfahlelementes an die Rammhaube erfolgen, während sich die Hammereinheit in einer unteren Anfangsposition an dem Mast befindet.

Grundsätzlich kann an der Winde oder der Rammhaube auch eine Messeinrichtung, insbesondere eine Sensoreinrichtung, vorgesehen sein, mit welcher die momentane Andruckkraft angezeigt wird. Eine derartige Messeinrichtung ist jedoch nicht zwingend notwendig.

Nach diesem Vorjustieren des Pfahlelementes mit Andrücken an die Rammhaube kann der Aufstellvorgang beginnen, wobei die Hammereinheit gesteuert durch die Hauptwinde nach oben verfahren wird, während das Pfahlelement durch die synchron gesteuerte Hilfswinde das Pfahlelement weiter gegen die nach oben fahrende Hammereinheit andrückt, bis das Pfahlelement die vertikale Endposition erreicht und in den zylindrischen Aufnahmeraum der topfförmigen Rammhaube einfädelt. Der Antrieb der beiden Winden wird sodann gestoppt. Gegebenenfalls wird die Hammereinheit gegenüber dem Rammelement abgesenkt, bis eine ausreichende Schlagkontaktfläche zwischen der Rammhaube und dem oberen Kopfbereich des Pfahlelementes erreicht ist. In der Rammposition kann dann die Hammereinheit in Betrieb gesetzt werden und das Pfahlelement unter einem nach unten Bewegen der Hammereinheit in den Boden eingerammt werden.

Eine weitere bevorzugte Verfahrensvariante der Erfindung besteht darin, dass während des Aufstellens eine Zuführung von Hydraulikfluid zu einem Hydraulikmotor der Hauptwinde und/oder der Hilfswinde gesteuert wird. Dies ermöglicht eine besonders genaue und schnelle Steuerung des Windenbetriebes.

Nach einer weiteren Ausführungsform der Erfindung ist es vorteilhaft, dass die Hilfswinde mit einer vorgegebenen Geschwindigkeit und/oder Zugkraft betrieben wird und dass zum Erzeugen der Andruckkraft die Hauptwinde mit einer durch die Steuereinrichtung einstellbaren Geschwindigkeit und/oder Zugkraft betrieben wird. Die Hilfswinde weist somit eine vorgegebene feste Einstellung auf. Damit wird die Andruckkraft durch eine entsprechende Einstellung der Geschwindigkeit und/oder der Zugkraft der Hauptwinde mit dem Hauptseil über die Steuerung eingestellt.

Grundsätzlich ist aber auch eine feste Einstellung der Hauptwinde möglich, während die-Einstellung über eine entsprechende Veränderung des Hilfswindenantriebes erfolgt.

Nachfolgend wird die Erfindung anhand eines bevorzugten Ausführungsbeispieles erläutert, welches schematisch in den Zeichnungen dargestellt ist. In den Zeichnungen zeigen:
- Fig. 1:: eine Seitenansicht eines erfindungsgemäßen Rammgerätes beim Aufstellen eines Pfahlelementes in einer Anfangsposition;
- Fig. 2:: eine Seitenansicht des Rammgerätes von Fig. 1 während des Aufstellens des Pfahlelementes; und
- Fig. 3:: eine Seitenansicht des Rammgerätes von Figuren 1 und 2 mit aufgestelltem Pfahlelement in einer Rammposition.

In den Figuren 1 bis 3 ist der Verlauf eines erfindungsgemäßen Verfahrens erläutert, welches auf einem erfindungsgemäßen Rammgerät 10 durchgeführt wird. Das Rammgerät 10 weist einen als Raupenfahrwerk ausgebildeten Unterwagen 12 und einen darauf drehbar gelagerten Oberwagen 14 auf. An dem Oberwagen 14 ist in bekannter Weise über eine Anlenkkinematik 18 mit Stellzylinder 19 ein Mast 16 mit Mastkopf 17 verstellbar angebracht. In Betriebsposition befindet sich der Mast 16 in einer vertikalen Ausrichtung, welche in Fig. 1 dargestellt ist.

An einer Vorderseite des Mastes 16 ist eine nicht-dargestellte Linearführung vorgesehen, entlang welcher eine Hammereinheit 30 vertikal verschiebbar geführt und gelagert ist. Zum Verfahren der Hammereinheit 30 ist im Oberwagen 14 eine Hauptwinde 20 angeordnet, welche über ein über den Mastkopf 17 geführtes Hauptseil 21 mit der Hammereinheit 30 in Verbindung steht. Die Hauptwinde 20 wird über einen nicht-dargestellten Hydraulikmotor angetrieben.

Die Hammereinheit 30 weist in bekannter Weise eine Schlageinheit auf, welche durch einen Schlagantrieb, etwa einen Dieselmotor oder einen Hydraulikantrieb, zur Erzeugung von Schlagimpulsen angetrieben ist. An einer Unterseite der Hammereinheit 30 ist eine topfförmige Rammhaube 32 angeordnet, deren etwa zylindrischer Aufnahmeraum 34 nach unten offen ist. Der Aufnahmeraum 34 ist zum Aufnehmen eines Kopfbereiches 5 eines einzurammenden Pfahlelementes 4 ausgebildet, um die von der Hammereinheit 30 erzeugten Schlagimpulse über die Rammhaube 32 auf das Pfahlelement 4 zu übertragen.

Zur Durchführung des Rammverfahrens ist es zunächst erforderlich, das Pfahlelement 4 von einer liegenden Lager- oder Transortposition, in welcher das Pfahlelement 4 üblicherweise horizontal gerichtet ist, in eine etwa vertikal gerichtete Betriebs- oder Rammposition zu bringen, bei welcher der Kopfbereich 5 des Pfahlelementes 4 in den Aufnahmeraum 34 der Rammhaube 32 eingefädelt ist, wie in Fig. 3 dargestellt.

Für dieses notwendige Aufstellen des Pfahlelementes 4 ist am Oberwagen 14 zusätzlich zur Hauptwinde 20 eine Hilfswinde 22 mit einem Hilfsseil 23 vorgesehen, welches über Rollen am Mastkopf 17 geführt ist. Das freie Ende des Hilfsseiles 23 wird in an sich bekannter Weise, etwa über eine Hakeneinrichtung, in einem oberen Bereich des Pfahlelementes 4 an diesem befestigt. Zum Aufstellen wird zunächst die Hammereinheit 30 am Mast 16 in eine untere Anfangsposition verfahren, welche näherungsweise in Fig. 1 dargestellt ist. Durch Betätigen der über einen Hydraulikmotor angetriebenen Hilfswinde 22 durch einen Bediener wird der Kopfbereich 5 des Pfahlelementes 4 angehoben, während sich eine Spitze 6 des Pfahlelementes 4 am Boden 8 abstützt.

Dabei wird das Pfahlelement 4 mit der Hilfswinde 22 in einer Einzelansteuerung durch einen Bediener soweit angehoben, bis der Kopfbereich 5 des Pfahlelementes 4 an der Unterseite der Rammhaube 32 mit einer gewünschten Andruckkraft anliegt. Die Andruckkraft kann durch den Bediener aufgrund seiner Erfahrung vorgegeben oder mittels einer Messeinrichtung mit einem Kraftmess-Sensor an der Hilfswinde 22 bestimmt und eingestellt werden.

Nachdem der Anfangszustand gemäß Fig. 1 erreicht ist, wird gemäß der Erfindung ein automatisches Steuerprogramm in der Steuereinrichtung des Rammgerätes 10 aktiviert, durch welches nunmehr die Hauptwinde 20 und die Hilfswinde 22 zum Aufrichten des Pfahlelementes 4 definiert betätigt werden. Dabei werden das Hauptseil 21 und das Hilfsseil 23 abgestimmt aufeinander synchron eingezogen, so dass die Hammereinheit 30 entlang des Mastes 16 nach oben fährt. Gleichzeitig wird durch das Hilfsseil 23 das Pfahlelement 4 nach oben gezogen, wobei die Steuerung derart erfolgt, dass der Kopfbereich 5 des Pfahlelementes 4 stets mit der gewünschten Andruckkraft an der Rammhaube 32 anliegt. Da das Pfahlelement 4 sich weiterhin über die Spitze 6 am Boden 8 abstützt, wird so durch diese zweifache Abstützung des Pfahlelementes 4 während der Aufstellbewegung verhindert, dass das Pfahlelement 4 in ein unerwünschtes Schwingen gerät.

Wie aus der Darstellung gemäß Fig. 2 hervorgeht, wird bei diesem gesteuerten nach-oben-Ziehen von Pfahlelement 4 und Hammereinheit 30 der Kopfbereich 5 des Pfahlelementes 4 allmählich in den Aufnahmeraum 34 der Rammhaube 32 eingefädelt. Hierbei kann die Rammhaube 32 in den zylindrischen Wandbereich, welcher den Aufnahmeraum 34 umgibt, eine nicht-dargestellte, zum Aufnahmeraum 34 gerichtete Einlaufschräge aufweisen, durch welche das schräge Einführen des Kopfbereiches 5 in den Aufnahmeraum 34 unterstützt wird.

Das nach-oben-Ziehen des Pfahlelementes 4 und der Hammereinheit 30 erfolgt solange, bis die in Fig. 3 dargestellte Betriebs- und Rammposition erreicht ist. In der Rammposition ist das Pfahlelement 4 etwa vertikal angeordnet und der Kopfbereich 5 des Pfahlelementes 4 ist passend in dem Aufnahmeraum 34 der Rammhaube 32 aufgenommen. Zur zusätzlichen Führung des Pfahlelementes 4 kann eine Führungs- und Halteklaue 36, welche an einem unteren Bereich des Mastes 16 angebracht ist, an das Pfahlelement 4 angeschwenkt werden, um dieses beim nachfolgenden Einrammen zusätzlich zu führen.

Sodann kann das Pfahlelement 4 bis zu einer gewünschten Tiefe in den Boden 8 eingetrieben werden.

## Patentansprüche

1. Rammgerät zum Einrammen eines Pfahlelementes (4) in den Boden (8) mit
- einem Mast (16),
- einer angetriebenen Hammereinheit (30), welche entlang des Mastes (16) verfahrbar gelagert ist und in einem unteren Bereich eine Rammhaube (32) aufweist, welche zum Aufnehmen eines Kopfbereiches (5) des einzurammenden Pfahlelementes (4) ausgebildet ist,
- einer Hauptwinde (20) mit Hauptseil (21), welches mit der Hammereinheit (30) zum Verfahren der Hammereinheit (30) entlang des Mastes (16) verbunden ist, und
- einer Hilfswinde (22) mit Hilfsseil (23), welches über den Mast (16) geführt ist und mit einem einzurammenden Pfahlelement (4) verbindbar ist, wobei mittels der Hilfswinde (22) das einzurammende Pfahlelement (4) von einer liegenden Position in eine etwa vertikale Rammposition aufstellbar ist, bei welcher der Kopfbereich (5) des Pfahlelementes (4) in der Rammhaube (32) der Hammereinheit (30) aufgenommen ist,
**dadurch gekennzeichnet,**
- **dass** eine Steuereinrichtung zum gleichzeitigen automatischen Steuern der Hauptwinde (20) und der Hilfswinde (22) vorgesehen ist und
- **dass** beim Aufstellen des einzurammenden Pfahlelementes (4) die Hauptwinde (20) und die Hilfswinde (22) durch die Steuereinrichtung gesteuert sind, so dass die Hammereinheit (30) von einer unteren Anfangsposition am Mast (16) durch die Hauptwinde (20) verfahrbar ist und der Kopfbereich (5) des Pfahlelementes (4) während des Aufstellens mittels der Hilfswinde (22) an der Rammhaube (32) mit einer vorgebbaren Andruckkraft anliegt.

2. Rammgerät nach Anspruch 1,
**dadurch gekennzeichnet,**
**dass** die Steuereinrichtung eine Eingabeeinrichtung zum Einstellen der Andruckkraft aufweist.

3. Rammgerät nach Anspruch 1 oder 2,
**dadurch gekennzeichnet,**
**dass** die Hauptwinde (20) und die Hilfswinde (22) jeweils einen Hydraulikmotor aufweisen und
**dass** durch die Steuereinrichtung die Zuführung von Hydraulikfluid in einen der Hydraulikmotoren oder in beiden Hydraulikmotoren zum Einstellen der Andruckkraft gesteuert ist.

4. Rammgerät nach Anspruch 3,
**dadurch gekennzeichnet,**
**dass** zur Steuerung des mindestens einen Hydraulikmotors in einer Zuführleitung ein hydraulisches Druckregelventil angeordnet ist, welches über die Steuereinrichtung betätigbar ist.

5. Rammgerät nach einem der Ansprüche 1 bis 4,
**dadurch gekennzeichnet,**
**dass** beim Aufstellen des Pfahlelementes (4) die Hilfswinde (22) mit einer größeren Drehgeschwindigkeit und/oder Zugkraft als die Drehgeschwindigkeit beziehungsweise Zugkraft der Hauptwinde (20) betrieben ist.

6. Rammgerät nach einem der Ansprüche 1 bis 5,
**dadurch gekennzeichnet,**
**dass** die Steuereinrichtung einen Schalter aufweist, mit welchem zwischen einer Einzelsteuerung von Hauptwinde (20) und Hilfswinde (22) und einer gemeinsamen automatischen Steuerung umschaltbar ist.

7. Verfahren zum Einrammen eines Pfahlelementes (4) in den Boden (8), insbesondere mit einem Rammgerät (10) nach einem der Ansprüche 1 bis 6,
wobei ein Kopfbereich (5) des Pfahlelementes (4) in einer Rammhaube (32) an einer Unterseite einer angetriebenen Hammereinheit (30) angeordnet wird, welche mittels einer Hauptwinde (20) mit einem Hauptseil (21) entlang eines Mastes (16) verfahren wird und das Pfahlelement (4) in einer etwa vertikalen Rammposition in den Boden (8) einrammt, wobei das Pfahlelement (4) mittels einer Hilfswinde (22) mit Hilfsseil (23) von einer liegenden Position in die etwa vertikale Rammposition aufgestellt wird, bei welcher der Kopfbereich (5) des Pfahlelementes (4) in der Rammhaube (32) der Hammereinheit (30) aufgenommen ist,
**dadurch gekennzeichnet,**
**dass** beim Aufstellen des einzurammenden Pfahlelementes (4) die Hauptwinde (20) und die Hilfswinde (22) gleichzeitig durch eine Steuereinrichtung automatisch gesteuert werden, so dass der Kopfbereich (5) des Pfahlelementes (4) während des Aufstellens an der Rammhaube (32) mit einer vorgebbaren Andruckkraft anliegt.

8. Verfahren nach Anspruch 7,
**dadurch gekennzeichnet,**
**dass** die Andruckkraft mittels der Steuereinrichtung eingestellt wird.

9. Verfahren nach Anspruch 8,
**dadurch gekennzeichnet,**
**dass** zum Einstellen der Andruckkraft die Hilfswinde (22) betätigt und das Pfahlelement (4) an die Rammhaube (32) angedrückt wird, während die Hauptwinde (20) still steht und die Hammereinheit (30) sich in einer unteren Anfangsposition an dem Mast (16) befindet, und
**dass** anschließend durch die Steuereinrichtung die Hauptwinde (20) und die Hilfswinde (22) betätigt werden, wobei die Hammereinheit (30) von der unteren Anfangsposition entlang des Mastes (16) in eine obere Rammposition verfahren wird, während das Pfahlelement (4) kontinuierlich an die Rammhaube (32) angedrückt wird.

10. Verfahren nach einem der Ansprüche 7 bis 9,
**dadurch gekennzeichnet,**
**dass** während des Aufstellens eine Zuführung von Hydraulikfluid zu einem Hydraulikmotor der Hauptwinde (20) und/oder der Hilfswinde (22) gesteuert wird.

11. Verfahren nach einem der Anspruch 7 bis 10,
**dadurch gekennzeichnet,**
**dass** die Hilfswinde (22) mit einer vorgegebenen Geschwindigkeit und/oder Zugkraft betrieben wird und
**dass** zum Erzeugen der Andruckkraft die Hauptwinde (20) mit einer durch die Steuereinrichtung einstellbaren Geschwindigkeit und/oder Zugkraft betrieben wird.

## Claims

1. Pile-driving apparatus for driving a pile element (4) into the ground (8) with
- a mast (16),
- a driven hammer unit (30) which is supported in a movable manner along the mast (16) and has a driving helmet (32) in a lower region which is designed for receiving a head region (5) of the pile element (4) to be driven in,
- a main winch (20) with main rope (21) which is connected to the hammer unit (30) for moving the hammer unit (30) along the mast (16), and
- an auxiliary winch (22) with auxiliary rope (23) which is guided over the mast (16) and can be connected to a pile element (4) to be driven in, wherein by means of the auxiliary winch (22) the pile element (4) to be driven in can be hoisted from a lying position into an approximately vertical driving position, in which the head region (5) of the pile element (4) is received in the driving helmet (32) of the hammer unit (30),
**characterized in that**
- a control means is provided for the simultaneous automatic control of the main winch (20) and the auxiliary winch (22) and
- **in that** during hoisting of the pile element (4) to be driven in, the main winch (20) and the auxiliary winch (22) are controlled by the control means so that the hammer unit (30) can be moved by the main winch (20) from a lower starting position on the mast (16) and, during hoisting by means of the auxiliary winch (22), the head region (5) of the pile element (4) rests with a predeterminable pressing force against the driving helmet (32).

2. Pile-driving apparatus according to claim 1,
**characterized in that**
the control means has an input means for setting the pressing force.

3. Pile-driving apparatus according to claim 1 or 2,
**characterized in that**
the main winch (20) and the auxiliary winch (22) each have a hydraulic motor and **in that** through the control means the supply of hydraulic fluid to one of the hydraulic motors or to both hydraulic motors is controlled for setting the pressing force.

4. Pile-driving apparatus according to claim 3,
**characterized in that**
for the control of the at least one hydraulic motor a hydraulic pressure control valve is arranged in a supply line, which can be actuated by way of the control means.

5. Pile-driving apparatus according to any one of claims 1 to 4,
**characterized in that**
during hoisting of the pile element (4) the auxiliary winch (22) is operated at a higher rotational speed and/or pulling force than the rotational speed or pulling force of the main winch (20).

6. Pile-driving apparatus according to any one of claims 1 to 5,
**characterized in that**
the control means has a switch, which can be switched between an individual control of main winch (20) and auxiliary winch (22) and a joint automatic control.

7. Method for driving a pile element (4) into the ground (8), in particular with a pile-driving apparatus (10) according to any one of claims 1 to 6,
wherein a head region (5) of the pile element (4) is arranged in a driving helmet (32) on an underside of a driven hammer unit (30), which is moved by means of a main winch (20) with a main rope (21) along a mast (16) and drives the pile element (4) in an approximately vertical driving position into the ground (8), wherein the pile element (4) is hoisted by means of an auxiliary winch (22) with auxiliary rope (23) from a lying position into the approximately vertical driving position, in which the head region (5) of the pile element (4) is received in the driving helmet (32) of the hammer unit (30),
**characterized in that**
during hoisting of the pile element (4) to be driven in, the main winch (20) and the auxiliary winch (22) are controlled automatically in a simultaneous manner by a control means so that during hoisting the head region (5) of the pile element (4) rests with a predeterminable pressing force against the driving helmet (32).

8. Method according to claim 7,
**characterized in that**
the pressing force is set by means of the control means.

9. Method according to claim 8,
**characterized in that**
for the setting of the pressing force the auxiliary winch (22) is actuated and the pile element (4) is pressed against the driving helmet (32) while the main winch (20) is idling and the hammer unit (30) is located in a lower starting position on the mast (16), and
**in that** subsequently the main winch (20) and the auxiliary winch (22) are actuated by the control means, wherein the hammer unit (30) is moved along the mast (16) from the lower starting position into an upper driving position while the pile element (4) is pressed continuously against the driving helmet (32).

10. Method according to any one of claims 7 to 9,
**characterized in that**
during hoisting a supply of hydraulic fluid to a hydraulic motor of the main winch (20) and/or auxiliary winch (22) is controlled.

11. Method according to any one of claims 7 to 10,
**characterized in that**
the auxiliary winch (22) is operated at a predetermined speed and/or pulling force and
**in that** for the generation of the pressing force the main winch (20) is operated at a speed and/or pulling force that can be set by the control means.

## Revendications

1. Appareil de battage pour enfoncer un élément de pieu (4) dans le sol (8), comportant :
- un mât (16),
- une unité de percussion (30) entraînée, qui est mise en place en pouvant être déplacée le long du mât (16) et qui comprend, dans une zone inférieure, un capot de battage (32) qui est agencé pour recevoir une zone de tête (5) de l'élément de pieu (4) devant être enfoncé,
- un treuil principal (20) avec un câble principal (21), qui est relié à l'unité de percussion (30) pour le déplacement de l'unité de percussion (30) le long du mât (16), et
- un treuil auxiliaire (22) avec un câble auxiliaire (23), qui est guidé au-dessus du mât (16) et qui peut être relié à un élément de pieu (4) devant être enfoncé, l'élément de pieu (4) devant être enfoncé pouvant, au moyen du treuil auxiliaire (22), être relevé depuis une position couchée vers une position de battage sensiblement verticale dans laquelle la zone de tête (5) de l'élément de pieu (4) est reçue à l'intérieur du capot de battage (32) de l'unité de percussion (30),
**caractérisé :**
- **en ce qu'**un dispositif de commande est prévu pour la commande automatique simultanée du treuil principal (20) et du treuil auxiliaire (22), et
- **en ce que**, lors du relevage de l'élément de pieu (4) devant être enfoncé, le treuil principal (20) et le treuil auxiliaire (22) sont commandés par le dispositif de commande de telle sorte que l'unité de percussion (30) peut être déplacée au moyen du treuil principal (20) à partir d'une position initiale inférieure sur le mât (16) et que la zone de tête (5) de l'élément de pieu (4) est appliquée, pendant le levage au moyen du treuil auxiliaire (22), contre le capot de battage (32) avec une force de pression prédéfinie.

2. Appareil de battage selon la revendication 1,
**caractérisé :**
**en ce que** le dispositif de commande comprend un dispositif d'entrée pour le réglage de la force de pression.

3. Appareil de battage selon la revendication 1 ou 2,
**caractérisé :**
**en ce que** le treuil principal (20) et le treuil auxiliaire (22) comprennent chacun un moteur hydraulique, et
**en ce que**, pour le réglage de la force de pression, on commande à l'aide du dispositif de commande l'alimentation en fluide hydraulique de l'un des moteurs hydrauliques ou des deux moteurs hydrauliques.

4. Appareil de battage selon la revendication 3,
**caractérisé :**
**en ce que**, pour la commande d'au moins un moteur hydraulique, on dispose dans une conduite d'alimentation une soupape de réglage de pression hydraulique, qui peut être actionnée par le dispositif de commande.

5. Appareil de battage selon une des revendications 1 à 4,
**caractérisé :**
**en ce que**, lors du relevage de l'élément de pieu (4), le treuil auxiliaire (22) fonctionne avec une vitesse de rotation et/ou une force de traction supérieure(s) à la vitesse de rotation ou, respectivement, à la force de traction du treuil principal (20).

6. Appareil de battage selon une des revendications 1 à 5,
**caractérisé :**
**en ce que** le dispositif de commande comprend un commutateur, avec lequel une commutation est possible entre une commande individuelle du treuil principal (20) et du treuil auxiliaire (22) et une commande automatique simultanée.

7. Procédé pour enfoncer un élément de pieu (4) dans le sol (8), en particulier avec un dispositif de battage (10) selon une des revendications 1 à 6,
selon lequel une zone de tête (5) de l'élément de pieu (4) est disposée dans un capot de battage (32) à la partie inférieure d'une unité de percussion (30) entraînée, qui est déplacée le long d'un mât (16) au moyen d'un treuil principal (20) avec un câble principal (21) et qui enfonce l'élément de pieu (4) dans le sol (8) dans une position de battage sensiblement verticale, l'élément de pieu (4) étant, au moyen d'un treuil auxiliaire (22) avec un câble auxiliaire (23), relevé depuis une position couchée jusque dans une position de battage sensiblement verticale dans laquelle la zone de tête (5) de l'élément de pieu (4) est reçue à l'intérieur du capot de battage (32) de l'unité de percussion (30),
**caractérisé :**
**en ce que**, lors du relevage de l'élément de pieu (4) devant être enfoncé, le treuil principal (20) et le treuil auxiliaire (22) sont simultanément commandés de manière automatique par un dispositif de commande de telle sorte que la zone de tête (5) de l'élément de pieu (4) est appliquée, pendant le levage, contre le capot de battage (32) avec une force de pression prédéfinie.

8. Procédé selon la revendication 7,
**caractérisé :**
**en ce que** la force de pression est réglée au moyen du dispositif de commande.

9. Procédé selon la revendication 8,
**caractérisé :**
**en ce que**, pour le réglage de la force de pression, on actionne le treuil auxiliaire (22) et l'élément de pieu (4) est en appui contre le capot de battage (32), pendant que le treuil principal (20) est à l'arrêt et que l'unité de percussion (30) se trouve dans une position initiale inférieure sur le mât (16), et
**en ce que** le treuil principal (20) et le treuil auxiliaire (22) sont ensuite actionnés par le dispositif de commande, de telle sorte que l'unité de percussion (30) est déplacée depuis la position initiale inférieure le long du mât (16) jusque dans une position de battage supérieure, pendant que l'élément de pieu (4) est en appui de manière continue contre le capot de battage (32).

10. Procédé selon une des revendications 7 à 9,
**caractérisé :**
**en ce que**, pendant le levage, on commande une alimentation en fluide hydraulique vers un moteur hydraulique du treuil principal (20) et/ou du treuil auxiliaire (22).

11. Procédé selon une des revendications 7 à 10,
**caractérisé :**
**en ce que** le treuil auxiliaire (22) fonctionne avec une vitesse et/ou une force de traction prédéfinie(s), et
**en ce que**, pour la production de la force de pression, le treuil principal (20) fonctionne avec une vitesse et/ou une force de traction qui peut(peuvent) être réglée(s) par le dispositif de commande.
